# EUROPÄISCHE PATENTSCHRIFT

(11) **EP 0 182 076 B1**
(45) Veröffentlichungstag und Bekanntmachung des Hinweises auf die Patenterteilung: **05.04.1989**
(21) Anmeldenummer: 85112896.7
(22) Anmeldetag: 11.10.1985
(51) Int. Cl.: E01B 25/28

(54) **Fahrbahnkörper für sowohl Schienenfahrzeuge als auch spurgeführte Omnibusse oder dgl.**
Track structure for rail vehicles and track-bound omnibuses or the like
Corps de voie pour véhicules à rail et pour autobus à voie de guidage et similaires

(30) Priorität: 23.11.1984 DE 3442726
(43) Veröffentlichungstag der Anmeldung: 28.05.1986
(73) Patentinhaber: MAN Nutzfahrzeuge Aktiengesellschaft, 80976 München (DE)
(72) Erfinder: Hipp, Eberhard, D-8000 München 40 (DE)

(56) Entgegenhaltungen:
- BE-A- 495 713
- DE-A- 3 029 625
- DE-C- 596 461
- DE-C- 815 047
- DE-C- 3 247 619
- GB-A- 373 179
- US-A- 1 593 895
- US-A- 2 161 106
- RESEARCH DISCLOSURE BULLETIN, Nr. 148, August 1976, Seite 5, Nr. 14804, Havant, Hants., GB; A.P. PEDRICK: "Flanged wheeled structure"

## Beschreibung

Die Erfindung betrifft einen Fahrbahnkörper für Schienenfahrzeuge sowie spurgeführte Omnibusse und Lastkraftwagen mit Merkmalen gemäß dem Oberbegriff des Anspruches 1.

Die Erfindung geht aus von einem Stand der Technik gemäß der DE-C-32 47 619. Hieraus ist es bekannt, zur besseren Nutzung der Trasse für Schienenfahrzeuge diese Trasse um eine Fahrbahn für spurgeführte Omnibusse und Lastkraftwagen zu erweitern. Das heißt, es ist ein Eisenbahn-Schienenkörper vorgesehen, bei dem der gegenseitige Abstand der Schienen des Schienenpaares jenem der Eisenbahn-Normalspur entspricht und dieses Schienenpaar auf in Schotter gebetteten Schwellen aufliegt. Für den Betrieb der Trasse auch mit besagten Kraftfahrzeugen ist ein bündig mit der Oberkante der Schienen des Schienenpaares abschließender Fahrbahnbelag vorgesehen, der von der Außenseite her bis nahe an die jeweilige Schiene heranreicht und aus auf den Schwellen aufliegenden und daran befestigten, bevorzugt aus Beton hergestellten Platten gebildet ist. Zur Spurführung der Kraftfahrzeuge dient ein Leitsteg, der an wenigsten einer Seite des besagten Fahrbahnbelages, diesen begrenzend und nach oben überragend angeordnet ist und mittels fahrzeugseitiger Führungsrollen abgetastet wird. In diesem bekannten Fall ist das spurzuführende Fahrzeug hinsichtlich seiner Zwillingsbereifung so ausgeführt, daß die beiden Reifen der Zwillingsbereifung jeder Fahrzeugseite vollständig auf dem jeweils zugehörigen, außen an eine Schiene angrenzenden Fahrbahnbelag abgestützt sind. Die Zwillingsbereifung solcher spurgeführter Fahrzeuge ist aber hinsichtlich ihres Abstandes größer als bei normalen Lastkraftwagen und Omnibussen. Im bekannten Fall kamen daher nur Fahrzeuge zur Anwendung, die entweder eine größere Breite als üblich hatten oder deren Zwillingsbereifung je Seite schmäler als üblich war.

Es bestand demgegenüber daher das Bedürfnis, auch mit normal breiten und normaler Zwillingsbereifung ausgestatteten Omnibussen oder Lastkraftwagen Normalspur-Eisenbahnschienen-Trassen spurgeführt befahren zu können. Solche modernen spurgeführten Fahrzeuge weisen gegenüber vergleichbaren Fahrzeugen nur einige wenige Zusatzeinrichtungen auf, die in der Regel einfach, robust und wenig störanfällig sind. Ferner ist es auch möglich, vorhandene Staßenfahrzeuge mit verhältnismäßig geringem Aufwand umzurüsten, dahingehend, daß sie imstande sind, ebenfalls auf Fahrbahnkörpern für spurgeführte Fahrzeuge betrieben werden zu können. Auf diese Weise wäre es möglich, beispielsweise den schweren Straßenverkehr an Ballungsgebieten vorbei über Schienenwegtrassen zu leiten.

Es ist daher Aufgabe der Erfindung, einen Fahrbahnkörper für Schienenfahrzeuge sowie spurgeführte Omnibusse und Lastkraftwagen der eingangs genannten Art so auszubilden, daß ein Schienenverkehr auf Schienen mit Eisenbahn-Normalspur und ein spurgeführter Straßenverkehr mit normalbreiten und normaler Zwillingsbereifung versehenen Omnibussen und Lastkraftwagen möglich ist.

Diese Aufgabe ist erfindungsgemäß durch einen Fahrbahnkörper mit einem Fahrbahnbelag der im Kennzeichen des Anspruchs 1 angegebenen Art gelöst.

Diese Lösung besteht darin, daß der Fahrbahnbelag exzentrisch zum Schienenpaar angeordnet ist und deren Mittelachsen zumindest auf geraden Streckenabschnitten seitlich gegeneinander um ein solches Maß versetzt sind, daß bei spurgeführten Fahrzeugen mit Zwillingsreifen beide Zwillingsreifen der einen Fahrzeugseite nur auf dem von außen an eine Schiene des Schienenpaares heranreichenden Fahrbahnbelag laufen, die beiden Zwillingsreifen der anderen Fahrzeugseite dagegen auf einem von innen und von außen an die andere Schiene des Schienenpaares heranreichenden Fahrbahnbelag laufen. Der besagte Fahrbahnbelag ist durch Platten gebildet, die direkt an der Außenseite der jeweiligen Schiene ohne Abstand angeordnet sind, und außerdem durch Platten, die nur an der Innenseite einer der beiden Schienen unter Einhaltung eines Mindestabstandes zur Bildung eines die Benutzung dieser Schiene durch ein Eisenbahn-Schienenfahrzeug sowie eine Reinigung des abgedeckten Gleiskörperbereiches zulassenden Zwischenraumes angeordnet sind.

Vorzugsweise sind die den Fahrbahnbelag bildenden Platten mittels Bolzen an der jeweiligen Schiene fixiert und an den Schwellen festgeschraubt.

Dadurch, daß die äußeren Platten des Fahrbahnbelages direkt an die Schienen von außen angrenzend verlegt sind, kann kein Schmutz in den Raum darunter gelangen. Durch den Spalt zwischen der einen Schiene und den innenseitig beabstandeten Platten des Fahrbahnbelages ist es möglich, daß Schmutz nach unten zum Schotterbett hindurchfällt und sich nicht wie bei einer Rillenschiene im Spalt festsetzen kann.

Da der Fahrbahnkörper nur auf der Oberseite der Schwellen aufsitzt, bedarf das Schotterbett keinerlei Veränderung ; es ist sogar möglich, das Schotterbett, falls erforderlich, ohne Abnahme der Platten nachzustopfen.

Durch die Befestigung der Einzelplatten an den Schienen brauchen diese Einzelplatten nicht untereinander befestigt zu werden, sondern lediglich mit einander übergreifenden Ausbildungen vorgesehen werden, so daß sie eine durchgehende Fahrbahn bilden. Soweit Stoßfugen vorhanden sind, können diese z. B. mit Teer an ihrer Oberseite aufgefüllt werden, was die Zerlegbarkeit der Fahrbahn und die erneute Verwendung der Platten nicht beeinträchtigt. Im übrigen sind die Platten am « Wandern » durch die Befestigung an den Schienen gehindert.

Der erfindungsgemäße Fahrbahnkörper kann durch einfaches Anbringen der Platten an einem vorhandenen Gleiskörper hergestellt werden ; wegen der genormten Abmessungen von Kreuzungen und Weichen ist die Anzahl der Bauformen solcher Platten, die im Bereich dieser Kreuzungen bzw. Weichen verlegt werden müssen, begrenzt, so daß die serienmäßige Fertigung der erfindungsgemäßen Platten sowie die Bereitstellung dieser Platten, aber auch die Lagerung gebrauchter Platten ohne weiteres möglich ist.

Aufgrund des Merkmals der Erfindung, mindestens auf geraden Strecken die Mittelachse des Fahrbahnbelages gegenüber jener des Schienenkörpers um ein bestimmtes Maß seitlich zu versetzen, derart, daß bei einem spurgeführten Fahrzeug mit Zwillingsrädern das innenliegende Zwillingsrad der Zwillingsbereifung der einen Fahrzeugseite noch außerhalb einer der beiden Schienen des Schienenkörpers liegen bzw. gerade bis zu dieser Schiene heranführen und auf dieser noch abrollen, ist es somit nicht erforderlich, neben der Innenseite jeder der beiden Schienen Platten zu verlegen, sondern nur bei einer dieser Schienen. Diese Plattenreihe erstreckt sich in dem soeben beschriebenen Fall nur etwa bis zur Innenkante der benachbarten Zwillingsräder, so daß zwischen den beiden Plattenstreifen ein breiter Streifen des Schienenkörpers und des Schotterbettes freiliegt und somit deren Inspektion und Pflege erleichtert sind.

Es ist grundsätzlich möglich, die Leitstege erst nach dem Verlegen der Platten an deren Außenseite, z. B. mittels Dübeln, anzubringen. Es kann aber an jeder Außenplatte bereits von vorneherein ein ihrer Länge entsprechender Abschnitt des Leitsteges angebracht sein, so daß der Montageaufwand zur Anbringung des Fahrbahnbelages noch weiter verringert wird.

Die Außenplatten sind vorzugsweise mittels etwa horizontal verlaufender Bolzen an der benachbarten Schiene angebracht, wobei diese Bolzen die Schiene durchdringen und mittels Muttern oder dergleichen befestigt werden. Vorzugsweise sind diese Bolzen fest in die Außenplatten einbetoniert und werden durch entsprechende Bohrungen im Steg der zugehörigen Schiene hindurchgeführt, wobei die dieser benachbarte Kante der Außenplatten gegen die Seitenwange des Schienenkopfes anliegt. Der Bolzen ist an seinem freien Ende mit einem Gewinde versehen und wird von der Innenseite der Schiene her mittels einer Schraubenmutter festgezogen ; soweit an der Innenseite der Schiene eine weitere Innenplatte anliegt, weist diese einen entsprechenden Durchbruch zur Aufnahme eines verlängerten Bolzens auf, wobei die Innenplatte durch Festziehen der Verschraubung gegen die Innenseite der benachbarten Schiene gedrückt wird und sich auf dieser über ein über den Bolzen geschobenes Distanzstück abstützt, so daß der erforderliche Zwischenraum zwischen Schiene und Innenplatte hergestellt ist.

Die Außen- und Innenplatten können außerdem noch mittels Holzschrauben mit jenen Schwellen verschraubt werden, auf denen sie aufliegen, damit sie sicher an der Oberfläche der Schwellen befestigt bleiben und sich bei einseitiger Belastung nicht aufstellen können.

Nachstehend ist die erfindungsgemäße Lösung beispielhaft anhand der beigefügten, schematischen Zeichnung noch näher erläutert. In der Zeichnung ist ein Fahrbahnkörper für Schienenfahrzeuge sowie spurgeführte Omnibusse und Lastkraftwagen gezeigt, mit einem Eisenbahn-Schienenkörper, bestehend aus einem auf einem entsprechend vorbereiteten Grund 1 aufliegenden Schotterbett 2, auf welchem in bekannter Weise Schwellen 3 aufgelegt sind. Auf deren Oberseite sind in bekannter Weise Schienen 4 befestigt, wobei die Mittelachse des so gebildeten Schienenpaares mit 5 bezeichnet ist. Der gegenseitige Abstand der Schienen 4 entspricht jenem der Eisenbahn-Normalspur. Des weiteren besteht der Fahrbahnkörper aus einem im wesentlichen bündig mit der Oberkante der Schienen 4 abschlie- ßenden Fahrbahnbelag. Dieser besteht aus drei in der Abbildung im Querschnitt gezeigten Streifen, die auf der Oberseite der Schwellen 3 angeordnet und vorzugsweise aus hintereinanderliegenden Platten gebildet sind, und zwar ein Streifen aus linken Außenplatten 6, ein Streifen aus linken Innenplatten 7 und ein Streifen aus rechten Außenplatten 8.

An der Außenkante der Außenplatten 6, 8 ist ein nach oben weisender, sich in Längsrichtung der Fahrbahn erstreckender und zur Spurführung von Omnibussen bzw. Lastkraftwagen dienender Leitsteg 9 angebracht, der über das Fahrbahnniveau der Platten 6, 7 und 8 übersteht.

Die Außenplatten 6 und 8 sind ohne Abstand mittels Spannbolzen 10 seitlich gegen die benachbarte Schiene 4 angedrückt und bilden mit deren Krone eine im wesentlichen bündig durchgehende Fahrbahnfläche.

Die Innenplatten 7 sind unter Einhaltung eines Mindestabstandes an entsprechend verlängerten Spannbolzen 10 angebracht, und zwar so, daß ihre der benachbarten Schiene 4 zugewandte Kante gegenüber dieser einen von oben nach unten offenen Zwischenraum 11 bildet, der gerade so groß ist, um das Befahren der benachbarten Schiene durch ein Eisenbahn-Schienenfahrzeug zuzulassen und um Schmutz nach unten durchfallen zu lassen und die Reinigung des so verschmutzten abgedeckten Gleiskörperbereiches zu ermöglichen.

Im übrigen sind die Innenplatten 7 in gleicher Höhe angeordnet wie die Außenplatten 6 und 8, d. h. bilden zusammen mit diesen eine im wesentlichen bündig mit der Krone der Schiene 4 durchgehende Fahrbahnfläche.

Der Abstand von der Innenseite des rechten Schienenkopfes bis zum Leitsteg 9 der rechten Außenplatte 8 ist etwa gleich dem Abstand zwischen der Innenkante der Innenplatte 7 und dem Leitsteg 9 der linken Außenplatte 6. Zwischen der Innenkante der Innenplatte 7 und rechten Schiene 4 verbleibt ein freier Zwischenraum, in welchem das Schotterbett 2 und die Schwellen 3 freiliegen.

Die Mittelachse des aus den Platten 6, 7 und 8 gebildeten Fahrbahnbelages ist mit 12 bezeichnet und ist, wie ersichtlich, gegenüber der Mittelachse 5 des Schienenpaares 4 nach rechts um ein solches Maß versetzt, welches etwa der Hälfte der Breite der Innenplatte 7 entspricht.

Auf dem Fahrbahnkörper ist in der Zeichnung schematisch ein spurgelenktes Fahrzeug 13 dargestellt, mit Zwillingsrädern 14 und beiderseits jeweils einer Spurführungsrolle 15, welche an der Innenseite des benachbarten Leitsteges 9 abläuft. Dieser Fahrbahnkörper mit seinem nur aus drei relativ schmalen Plattenstreifen bestehenden Fahrbahnbelag reicht auf einigermaßen geraden Strecken zur Führung von auch mit Zwillingsreifen ausgerüsteten Fahrzeugen aus.

## Patentansprüche

1. Fahrbahnkörper für Schienenfahrzeuge sowie spurgeführte Omnibusse und Lastkraftwagen, mit einem Eisenbahn-Schienen-Körper (2, 3, 4), bei dem der gegenseitige Abstand der Schienen (4) des Schienenpaares jenem der Eisenbahn-Normalspur entspricht und das Schienenpaar auf in Schotter (2) gebetteten Schwellen (3) aufliegt, und mit einem im wesentlichen bündig mit der Schienen-Oberkante abschließenden Fahrbahnbelag, der aus auf den Schwellen aufliegenden und daran befestigten, bevorzugt aus Beton hergestellten Platten (6, 7, 8) gebildet ist und mindestens einerseits durch einen nach oben überstehenden Leitsteg (9) zur Kraftfahrzeugführung begrenzt ist, dadurch gekennzeichnet, daß der Fahrbahnbelag (6, 7, 8) exzentrisch zum Schienenpaar (4) angeordnet ist und deren Mittelachsen (5, 12) zumindest auf geraden Streckenabschnitten seitlich gegeneinander um ein solches Maß versetzt sind, daß bei spurgeführten Fahrzeugen mit Zwillingsreifen (14) beide Zwillingsreifen der einen Fahrzeugseite nur auf dem von außen an eine Schiene (4) des Schienenpaares heranreichenden Fahrbahnbelag laufen, die beiden Zwillingsreifen der anderen Fahrzeugseite dagegen auf einem von innen und außen an die andere Schiene (4) des Schienenpaares heranreichenden Fahrbahnbelag laufen, und daß dieser Fahrbahnbelag durch Platten (6, 8), die direkt an der Außenseite der jeweiligen Schiene (4) ohne Abstand anschließend angeordnet sind, und außerdem durch Platten (7) gebildet ist, die nur an der Innenseite einer der beiden Schienen (4) unter Einhaltung eines Mindestabstandes zur Bildung eines die Benutzung dieser Schiene (4) durch ein Eisenbahn-Schienenfahrzeug sowie eine Reinigung des abgedeckten Gleiskörperbereiches zulassenden Zwischenraumes (11) angeordnet sind.

2. Fahrbahnkörper nach Anspruch 1, dadurch gekennzeichnet, daß die den Fahrbahnbelag bildenden Platten (6, 7, 8) mittels Bolzen (10) an der jeweiligen Schiene (4) fixiert und an den Schwellen (3) festgeschraubt sind.

## Claims

1. Roadway section for rail vehicles and track-guided buses and lorries, with a railway rail member (2, 3, 4), in which the mutual spacing of the rails (4) of the pair of rails corresponds to that of a standard-gauge railway and the pair of rails is supported on sleepers (3) embedded in ballast (2), and with a roadway surface which is essentially flush with the upper edge of the rails, is formed from slabs (6, 7, 8), which are supported on and secured to the sleepers and preferably made of concrete, and is bounded at least at one side by an upwardly projecting guide strip (9) for guiding motor vehicles, characterised in that the roadway surface (6, 7, 8) is arranged eccentrically with respect to the pair of rails (4) and their central axes (5, 12) are laterally staggered at least on straight line sections by an extent such that, in the case of track-guided vehicles with twin tyres (14), both twin tyres on one vehicle side only run on the roadway surface extending from outside to one rail (4) of the pair of rails, whereas the two twin tyres on the other vehicle side run on a roadway surface extending from inside and outside to the other rail (4) of the pair of rails, and that this roadway surface is formed by slabs (6, 8), which are arranged directly adjacent to the outside of the respective rail (4) without a spacing, and by slabs (7), which are only arranged at the inside of one of the two rails (4), while maintaining a minimum spacing for forming a gap (11) which allows this rail (4) to be used by a railway rail vehicle and the covered track member area to be cleaned.

2. Roadway section according to claim 1, characterised in that the slabs (6, 7, 8) forming the roadway surface are fixed to the respective rail (4) by means of bolts (10) and screwed to the sleepers (3).

## Revendications

1. Elément de voie pour véhicule ferroviaire ainsi qu'autobus et camion asservis à une voie, comportant un élément de rail de chemin de fer (2, 3, 4) dont l'écartement réciproque des rails (4) de la paire de rails correspond à un écartement normal du chemin de fer et cette paire de rails repose sur des traverses (3) intégrées à du ballast (2) et est munie d'un revêtement de roulement qui arrive pratiquement à fleur avec le bord supérieur des rails, revêtement formé de préférence de plaques de béton (6, 7, 8) reposant sur les traverses et fixées à celles-ci, cette bande de roulement étant délimitée au moins d'un côté par un guide latéral (9) débordant de la surface de roulement et servant au guidage des véhicules, élément de voie caractérisé en ce que :
- le revêtement de voie (6, 7, 8) est excentré par rapport à la paire de rails (4) et leurs axes médians (5, 12) sont décalés au moins sur les segments de voie rectilignes, vers le côté, d'une mesure qui pour des véhicules asservis à une voie et comportant des roues jumelées (14), permet aux deux roues jumelées d'un côté du véhicule de ne rouler que sur le revêtement de voie extérieur arrivant de l'extérieur contre un rail (4) de la paire de rails et que les deux roues jumelées de l'autre côté du véhicule roulent sur le revêtement de roulement à l'intérieur et à l'extérieur de l'autre rail (4) de la paire de rails, et ce revêtement de roulement est formé par des plaques (6, 8) qui sont prévues directement sur le côté extérieur du rail (4) correspondant, de manière jointive sans laisser d'intervalle ainsi que par des plaques (7) qui arrivent contre le côté intérieur d'un seul des deux rails (4) en laissant un intervalle minimal pour former un intervalle annulaire permettant l'utilisation de ce rail (4) par un véhicule ferroviaire en formant un intervalle (11) permettant le nettoyage de la zone de voie ainsi recouverte.

2. Elément de voie selon la revendication 1, caractérisé en ce que les plaques (6, 7, 8) qui forment le revêtement de voie sont fixées à l'aide de vis (10) sur les rails (4) et les traverses (3) correspondantes.
